# EUROPÄISCHE PATENTSCHRIFT

(11) **EP 0 115 012 B1**
(45) Veröffentlichungstag und Bekanntmachung des Hinweises auf die Patenterteilung: **04.06.1986**
(21) Anmeldenummer: 83112747.7
(22) Anmeldetag: 17.12.1983
(51) Int. Cl.: B21H 3/04

(54) **Verfahren zum Herstellen von Gewinden und Einrichtung zur Durchführung des Verfahrens**
Threading method and device
Procédé et dispositif pour la formation de filets

(30) Priorität: 03.01.1983 DE 3300029
(43) Veröffentlichungstag der Anmeldung: 08.08.1984
(73) Patentinhaber: Wilhelm Fette GmbH, D-21493 Schwarzenbek (DE)
(72) Erfinder: Krueger, Eberhart, D-2410 Mölln/Lbg. (DE); Künsken, Helmut, D-2053 Schwarzenbek (DE)
(74) Vertreter: Minetti, Ralf, Dipl.-Ing.

## Beschreibung

Die Erfindung betrifft ein Verfahren zum Herstellen von Gewinden auf Werkstücken mit einem Gewinderollkopf mit zwei Gewinderollen, der auf der Revolverscheibe eines numerisch gesteuerten Drehautomaten angeordnet ist, sowie eine Einrichtung für die Durchführung des Verfahrens.

Nach der FR-A-862871 ist ein Gewinderollkopf bekannt, dessen Gewinderollen eine Steigung aufweisen. Bei diesem Gewinderollkopfsind zwei Gewinderollen drehbar in einem Träger gelagert und wirken zusammen mit einer dritten Rolle. Der Träger ist um eine aussen liegende Achse schwenkbar. Nach einer axialen Zustellung des Gewinderollkopfes und dem Rollen eines Gewindes unter Mitwirkung der dritten Rolle sind die zwei Gewinderollen mit ihrem Träger bogenförmig vom Werkstück um die aussenliegende Achse herum abzuschwenken. Danach muss der Gewinderollkopf axial zurückgezogen werden. Damit lassen sich nur Gewinde herstellen von einer Länge entsprechend der Länge der Gewindero6len.

Bekannt ist es weiterhin, zum Rollen eines Gewindes auf einem Werkstück einen Axialgewinderollkopfaxial zuzuführen und nach dem Rollendes Gewindes die Gewinderollen radial vom Werkstück abzuschwenken unter Zuhilfenahme von Exzenzern und einem Mechanismus, durch welchen die Rollen radial vom Werkstück fortgeschwenkt werden. Danach wird der Rollkopf axial zurückgefahren. Anschliessend muss der Gewinderollkopf wieder geschlossen werden. Bei einem anderen bekannten Verfahren zum Herstellen von Gewinden werden die Gewinderollen nach dem Rollen des Gewindes zurückgedreht, so dass kein Abschwenken notwendig ist. Für die Anwendung auf CNC-Drehautomaten (Computer numerical controlled) mit einer queraxial und höhenmässig auf einem Schlitten gelagerten verstellbaren Revolverscheibe für die Aufnahme eines Gewinderollkopfes oder andersartigen automatisch gesteuerten Drehmaschinen sind bekannte Gewinderollköpfe nicht geeignet, weil es eines erheblichen Aufwandes bedarf, nach dem radialen Ausschwenken der Gewinderollen den Gewinderollkopf wieder zu schliessen für die Durchführung eines weiteren Arbeitsganges. Ein weiterer Nachteil ist es, dass auch bei dieser Anordnung auf einem Werkstück nicht ein Gewinde zu rollen ist, wenn sich das Werkstück zwischen zwei Spitzen in einer Drehbank eingespannt befindet, da dann die axiale Zuführung nicht möglich ist.

Aufgabe der Erfindung ist es, ein Verfahren und eine Einrichtung zu schaffen, bei dem zum Rollen eines Gewindes ein Gewinderollkopf auf einem Drehautomaten Anwendung finden kann, ohne dass es eines besonderen mechanischen Aufwandes bedarf, nach einem Rollvorgang den geöffneten Gewinderollkopf wieder zu schliessen. Gemäss der Erfindung ist bei einem gattungsgemässen Verfahren dafür vorgesehen, dass die Gewinderollen nach dem Rollen des Gewindes unter Verwendung eines Axialgewinderollkopfes quer zum Werkstück unter gleichbleibendem gegenseitigen Abstand von dem Werkstück tangential abgezogen und gegenseitig axial verschoben werden.

Die Zustellung des Gewinderollkopfes zu Beginn des Rollvorganges kann dabei sowohl in axialer Richtung wie auch in radialer Richtung erfolgen, so dass also auch das Rollen eines Gewindes auf einem Werkstück möglich ist, welches zwischen zwei Spitzen eingespannt ist.

Wenn vorstehend von einem tangentialen Abziehen der Gewinderollen gesprochen ist, so bezieht sich dieser Hinweis auf die Umfangsfläche der Gewinderollen in bezug auf den Aussenumfang des Werkstückes, so dass also der Gewinderollkopf radial abgezogen wird vom Werkstück.

Durch die axiale Verschiebbarkeit der Gewinderollen werden Beschädigungen des Gewindes vom Werkstück beim Abziehen der Gewinderollen verhindert.

Bei Anwendung des erfindungsgemässen Verfahrens können die Achsen der Gewinderollen in einem gabelförmigen Bügel des Gewinderollkopfes bzw. einem Träger starr gehalten sein, wobei es jedoch zweckmässig ist, wenn die Achsen der Gewinderollen als Exzenterbolzen ausgebildet sind und wenn darüber hinaus die Gewinderollen gegen den Druck von Federn axial verschiebbar gelagert sind. Die Gewinderollen sitzen dabei lose drehbar auf den Achsen. Sie brauchen zu Beginn des Rollvorganges keine feste Ausgangsstellung zueinander einzunehmen. Anwendung finden dabei Rillenrollen, die in etwa dem Steigungswinkel des herzustellenden Gewindes schräg mit ihrem Achsen zueinander ausgerichtet sind, wobei also ihre Achsen nicht parallel zueinander stehen. Die Achse der einen Rolle ist dabei zu der Achse der anderen Rolle derart schräg gestellt, dass die Achsen nicht aufeinander zugerichtet sind, sondern in parallelen Ebenen schräg zueinander stehen.

Der Winkel zwischen den schräg gerichteten Achsen und der Achse des Gewinderollkopfes entspricht etwa dem Steigungswinkel des zu rollenden Gewindes.

Bei dem Verfahren und der Gestaltung des Gewinderollkopfes brauchen die Gewinderollen nicht nach einem Abziehen vom fertigen Werkstück in der Art eines Schliessvorganges des Gewinderollkopfes wieder zueinander verstellt zu werden, so dass sich mit im Aufbau besonders einfachen Axialgewinderollköpfen neue Einsatzmöglichkeiten an NC- oder CNC-Drehautomaten ergeben und das Rollen beliebig langer Gewinde möglich ist.

Die Einrichtung zur Durchführung des erfindungsgemässen Verfahrens ist Gegenstand von Anspruch 3.

Weitere Merkmale der Erfindung bilden Gegenstand von Unteransprüchen und sind nachstehend erläutert unter Bezugnahme auf eine Zeichnung.

In der Zeichnung zeigen:
Figur 1: die verschiedenen Stellungen eines Gewinderollkopfes im Verlaufe eines Rollvorganges;
Figur 2: ein Gewinderollkopf in der Seitenansicht;
Figur 3: die Draufsicht auf einen Gewinderollkopf;
Figur 4: die Anordnung eines Gewinderollkopfes auf einer Revolverscheibe eines Drehautomaten, und
Figur 5: ein Teilausschnitt eines Gewinderollkopfes mit Werkstück unter Angabe der mathematischen Beziehungen.

Der in der Zeichnung wiedergegebene, im Aufbau besonders einfache Axialgewinderollkopf 1 besitzt eine einseitig offene Gabel 2, die zwei Gewinderollen 3 und 3' trägt. Die beiden Gewinderollen 3 und 3' stehen im festen Abstand zueinander und sind frei drehbar gelagert auf Exzenterbolzen 7, durch die sich Massungenauigkeiten ausgleichen lassen, die sich ergeben durch eine Auffederung der Gabel 2 des Gewinderollkopfes. Der Mittelabschnitt der Exzenterbolzen 7 mit der Achse A-A ist versetzt zu der Achse B-B der Gewinderolle. Dabei entspricht die Achse A-A der Drehachse der Gewinderolle 3 und die Achse B-B der Drehachse des Exzenterbolzens 7, der die Gewinderolle 3 trägt. Durch eine Drehung des Exzenterbolzens 7 lässt sich die Gewinderolle 3 radial einstellen.

Die Achsen A, und A_{z} der beiden Gewinderollen 3 und 3' sind zueinander entsprechend Figur 3 schräg ausgerichtet, wobei der Winkel a, den die beiden Achsen zur Achse des Gewinderollkopfes 1 bilden, etwa dem Steigungswinkel des herzustellenden Gewindes entspricht.

Bei der Anordnung des Gewinderollkopfes 1 auf der Revolverscheibe 5 eines Drehautomaten entsprechend der Figur 4 kann die Zustellung des Gewinderollkopfes 1 zum Herstellen eines Gewindes auf einem Werkstück 6 sowohl radial wie auch axial erfolgen, entsprechend den Stellungen 1 und 2 der Figur 1. Die Herstellung des Gewindes erfolgt danach durch axiale Bewegung des Gewinderollkopfes entsprechend der Stellung 3 der Figur 1. Beim Abschluss des Rollvorganges wird der Gewinderollkopf radial entsprechend der Stellung 4 der Figur 1 vom Werkstück 6 abgezogen. Dabei werden die Gewinderollen 3 und 3' vom Werkstück 6 tangential fortbewegt. Diese tangentiale Fortbewegung unter einem blitzschnellen Arbeitsablauf kann senkrecht zu der Achse des Werkstükkes 6 erfolgen, zumal die Gewinderollen verschiebbar und zwar gegen den Druck einer Feder 4 auf ihren Achsen gelagert sind, so dass sie axial beim Eilrückhub ausweichen können, ohne das geformte Gewinde zu beschädigen. Die Federn 4 dienen einer Rückstellung der Gewinderollen 3 und 3' nach Abschluss eines Rollvorganges. Würden die Federn 4 nicht vorhanden sein, so würden die Gewinderollen 3 und 3' zum Abschluss eines Rollvorganges in axial verschobener Stellung stehen bleiben. Sie würden dann jedoch zu Beginn eines neuen Rollvorganges durch das Werkstück 6 in die notwendige Ausgangslage zurückversetzt werden können, so dass es also nicht unbedingt der Anordnung der Federn bedarf.

Aus der Figur 5 ist ersichtlich, dass es zweckmässig ist, wenn der Zwangsvorschubweg X_{z} kleiner ist, als der steigungsbedingte Vorschub X_{G} und zwar sollte die Differenz dem Betrag Sₒ/2 entsprechen, wenn die Länge ℓ des herzustellenden Gewindes der Grösse X_{G} entspricht. Dabei ergibt sich, dass der mögliche Weg der Verschiebung einer Gewinderolle auf ihrer Achse bzw. das Spiel "S" der Grösse entspricht.

Der Zwangsvorschubweg X_{z} entspricht dann der Grösse: wobei der steigungsbedingte Vorschubweg X_{G} = n_{E}·p ist bzw. dem Produkt aus der Anzahl der Umdrehungen des Werkstückes mit der Teilung der Gewindegänge entspricht.

Wird ein solcher Zwangsvorschubweg X_{z} gewählt, so stehen die Gewinderollen 3 und 3' bei Abschluss des Rollvorganges über die volle Gewindelänge ℓ in der Mittelstellung Sₒ/2 ihres axialen Spieles, so dass sie beim Abziehen des Gewinderollkopfes 1 beide infolge der schrägstellung ihrer Achsen gleich weit nach entgegengesetzten Richtungen axial ausweichen können und dadurch eine Beschädigung des Gewindes beim Abziehen des Gewinderollkopfes verhindern.

Bei dieser Betrachtung ist ausgegangen von der Herstellung eines eingängigen Gewindes, dessen Teilung dem Wert _{"}p" entspricht, wie auch der Rillenteilung der Gewinderollen und der Gewindesteigung des Werkstückes 6.

Während des Rollvorganges entsprechend der Stellung 3 der Figur 1 teilt sich der Spielraum Sₒ auf in S₁ und S_{z}. Zweckmässig ist es, wenn zum Abschluss des Rollvorganges die Grössen S₁ und S₂ gleich gross sind bzw. dem Wert S_{o/}2 entsprechen und zwar bei beiden Gewinderollen 3 bzw. 3', so dass sie in entgegengesetzten Richtungen beim Abschwenken des Gewinderollkopfes ausweichen können. Die Verschiebung der Gewinderollen ergibt sich im übrigen durch die Programmierung des Zwangsvorschubes X_{z} der Maschine. Dabei ist davon auszugehen, dass der Zwangsvorschub des Gewinderollkopfes 1, der von der Maschine ausgeübt wird, kleiner ist als der Vorschub X_{G} der Gewinderollen 3 und 3', der sich ergibt aus der Steigung des hergestellten Gewindes. Dadurch verschiebt sich die einzelne Gewinderolle 3 und 3' auf ihrer Achse in dem Sinne, dass anstelle des ursprünglichen Spieles Sₒ ein Spiel auftritt in der Grösse S_{o/}2, das zweckmässig ist, um beim tangentialen Abziehen der Gewinderollen keine Beschädigung des fertiggestellten Gewindes des Werkstückes 6 hervorzurufen.

## Patentansprüche

1. Verfahren zum Herstellen von Gewinden auf Werkstücken (6), mit einem Gewinderollkopf mit zwei Gewinderollen (3, 3'), der auf der Revolverscheibe (5) eines numerisch gesteuerten Drehautomaten angeordnet ist, dadurch gekennzeichnet, dass die Gewinderollen (3, 3') nach dem Rollen des Gewindes unter Verwendung eines Axialgewinderollkopfes (1 ) quer zum Werkstück (6) unter gleichbleibendem gegenseitigen Abstand von dem Werkstück (6) tangential abgezogen und gegenseitig axial verschoben werden.

2. Verfahren nach Anspruch 1, dadurch gekennzeichnet, dass ein Zwangsvorschub (X_{z}) des Axialgewinderollkopfes (1) gewählt wird, bei dem die axial verschiebbaren Gewinderollen (3, 3') beim Abschluss des Rollvorganges in der Mittelstellung (S_{o/}2) ihres axialen Spiels (Sₒ) stehen.

3. Einrichtung zum Rollen von Gewinden mit einem Gewinderollkopf (1), der zwei Gewinderollen (3,3') aufweist, deren Achsen (A₁, A₂) schräg zueinander ausgerichtet sind, dadurch gekennzeichnet, dass die mit festem Achsabstand zueinander stehenden Gewinderollen (3, 3') in einem einseitig offenen gabelförmigen Axialgewinderollkopf (1) zum Ermöglichen des tangentialen Abziehens vom Werkstück (6) axial verschiebbar gelagert sind und dass der Axialgewinderollkopf (1) auf der Revolverscheibe (5) eines numerisch gesteuerten Drehautomaten angeordnet ist.

4. Einrichtung nach Anspruch 3, dadurch gekennzeichnet, dass die Gewinderollen (3, 3') gegen den Druck von Federn (4) axial verschiebbar gelagert sind.

5. Einrichtung nach Anspruch 3, dadurch gekennzeichnet, dass die Achsen (A₁, A₂) der Gewinderollen (3,3') als Exzenterbolzen (7) ausgebildet sind.

## Claims

1. Threading method on work pieces (6) with a thread rolling top with two thread spools (3, 3') which is placed on the turret disk (5) of a numerically controlled automatic lathe, characterized in that the thread spools (3, 3'), after rolling of the thread by using an axial thread rolling top (1) cross to the work piece (6) are stripped tangentially with a constant mutual distance from the work piece (6) and are displaced mutually in the axial direction.

2. Method according to Claim 1, characterized in that a forced forward feed (X_{z}) of the axial thread rolling top (1) is chosen so that the axiallytranslat- able thread spools (3,3') are in the central position (Sₒ/2) of their axial clearance (So) at the end of the rolling procedure.

3. Threading device with a thread rolling top (1) comprising two thread spools (3, 3'), the axles (A₁, A₂) of which are aligned obliquely to each other, characterized in that the thread spools (3, 3'), which are placed at a fixed axle distance of each other, are placed so as to be axially translatable in an axial thread rolling top which is forked and one-sided open to enable the tangential stripping of the work piece (6) and that the axial thread rolling top (1) is placed on the turret disk (5) of a numerically controlled automatic lathe.

4. Device according to Claim 3, characterized in that the thread spools (3,3') are placed so as to be axially translatable against the pressure of springs (4).

5. Device according to Claim 3, characterized in that the axles (A₁, A₂) of the thread spools (3, 3') are formed as eccentric bolts (7).

## Revendications

1. Procédé pour la formation de filets sur des pièces à usiner (6) avec une tête à rouler les filets comprenant deux bobines de filets (3, 3') qui est placée sur le plateau revolver (5) d'un tour automatique à commande numérique caractérisé en ce que les bobines de filets (3, 3'), après que le filet a été roulé en utilisant une tête axiale à rouler les filets (1), sont retirées tangentiellement dans le sens transversal par rapport à la pièce à usiner (6) en conservant un écart mutuel constant par rapport à la pièce à usiner (6) et qu'elles sont déplacées mutuellement dans le sens axial.

2. Procédé selon la revendication 1, caractérisé en ce qu'un avancementforcé (X_{z}) de la tête axiale à rouler les filets (1) est choisi, tel que les bobines de filets à déplacement axial (3, 3') se trouvent dans la position centrale (Sₒ/2) de leur jeu axial (Sₒ) lorsque le processus d'enroulement est terminé.

3. Dispositif pour la formation de filets avec une tête à rouler les filets (1) présentant deux bobines de filets (3,3') dont les axes (A₁,A₂) sont orientés obliquement l'un par rapport à l'autre, caractérisé en ce que les bobines de filets (3, 3'), espacées l'une de l'autre d'un écart d'axe fixe, sont placées de manière à pouvoir se déplacer dans le sens axial dans une tête axiale à router les filets (1) qui est fourchue et dont l'une des extrémités est ouverte pour en permettre l'enlèvement tangentiel par rapport à la pièce â usiner, et que la tête axiale à rouler les filets (1) est placée sur le plateau revolver (5) d'un tour automatique à commande numérique.

4. Dispositif selon la revendication 3, caractérisé en ce que les bobines de filets (3, 3') sont placées de manière à pouvoir se déplacer dans le sens axial à l'encontre de la pression de ressorts (4).

5. Dispositif selon la revendication 3, caractérisé en ce que les axes (A₁, A₂) des bobines de filets (3,3') sont formés comme des boulons d'excentrique (7).
